# EUROPÄISCHE PATENTANMELDUNG

(11) **EP 4 599 936 A2**
(43) Veröffentlichungstag der Anmeldung: **13.08.2025**
(21) Anmeldenummer: 25154910.1
(22) Anmeldetag: 30.01.2025
(51) Int. Cl.: B02C 4/02, B02C 4/32, B02C 4/40

(54) **MAHLWERK**

(30) Priorität: 08.02.2024 DE 202024100628 U
(71) Anmelder: Treffler Maschinenbau GmbH & Co. KG, 86554 Pöttmes-Echsheim (DE)
(72) Erfinder: TREFFLER, Paul Jun., 86554 Pöttmes-Echsheim (DE)
(74) Vertreter: TBK

(57) **Zusammenfassung**

Offenbart wird ein Mahlwerk mit zwei gegenläufigen, gegenüber angeordneten Mahlwalzen (2), die einen verstellbaren Mahlspalt (3) ausbilden. Über einen Mahlguteinlass wird dem Mahlspalt (3) Mahlgut zugeführt, und das gemahlene Gut wird unterhalb des Mahlspalts (3) über einen Auslass (6) abgeführt, wobei die Mahlwalzen (2) in einem Gehäuse (1) angeordnet sind, dessen Vorderseite mittels einer Tür oder entfernbaren Abdeckung zu öffnen ist. Die Mahlwalzen (2) sind dabei ausschließlich rückseitig des Gehäuses (1) gelagert und bei geöffnetem Gehäuse (1) von der Vorderseite entnehmbar.

## Beschreibung

Es sind Mahlwerke mit verschiedensten Mahlwerkzeugen bekannt. Die Erfindung bezieht sich auf ein Mahlwerk, das mit einer oder zwei Mahlwalzen ausgerüstet ist. Sind zwei Mahlwalzen vorgesehen, sind diese gegenüber angeordnet und drehen gegenläufig, wobei das Mahlgut in den Mahlspalt eingebracht wird, der zwischen den Mahlwalzen ausgebildet ist. Ist lediglich eine Mahlwalze vorgesehen, erfolgt üblicherweise der Mahlvorgang in einem Spalt zwischen Mahlwalze und dem Gehäuse, in dem die Walze vorgesehen ist. Ein solches Mahlwerk ist beispielsweise aus dem Dokument DE 20 2009 013 268 bekannt.

Je nach Einsatzgebiet müssen Mahlwerke regelmäßig gereinigt werden. Neben dem erwünschten gemahlenen Gut, das über einen Auslass abgeführt wird, entstehen im Mahlwerk weitere Partikel, Staub und Anhaftungen, die früher oder später das Mahlergebnis beeinträchtigen. Daher müssen derartige Mahlwerke regelmäßig gereinigt werden, wobei insbesondere eine Reinigung der Oberfläche der Mahlwalzen erforderlich ist.

Aufgabe der Erfindung ist es, ein Mahlwerk zu schaffen, das mit einer oder zwei Mahlwalzen ausgestattet sein kann, das einfach und schnell gereinigt werden kann.

Diese Aufgabe wird durch die Merkmale des Anspruchs 1 und des Anspruchs 9 gelöst. Anspruch 1 ist auf ein Mahlwerk mit zwei gegenläufigen, gegenüber angeordneten Mahlwalzen gerichtet, die einen verstellbaren Mahlspalt ausbilden, dem Mahlgut über einen Mahlguteinlass zugeführt wird. Das gemahlene Gut wird über einen Auslass abgeführt. Die Mahlwalzen sind in einem Gehäuse angeordnet, das gemäß der Erfindung von der Vorderseite mittels einer Tür oder einer entfernbaren Abdeckung leicht zu öffnen ist. Die Mahlwalzen sind ausschließlich rückseitig des Gehäuses gelagert und drehen somit mit der Frontseite freistehend im Gehäuse. Die Mahlwalzen können daher, da sie nur einseitig auf der Rückseite des Gehäuses gelagert sind, leicht zur Vorderseite des geöffneten Gehäuses entnommen werden und dann auf einfache Weise gereinigt werden. Die Mahlwalzen haben vorteilhaft eine ringartige Form.

Als weiterer Vorteil ergibt sich, dass die Mahlwalzen ausgesprochen einfach je nach Einsatzgebiet des Mahlwerks gegen andere Walzen ausgetauscht werden können.

Häufig sind gattungsgemäße Mahlwerke mit einer Absaugung ausgerüstet. Dabei weist das Gehäuse, in dem die Mahlwalze oder die Mahlwalzen gelagert sind, eine Absaugöffnung auf, die mit einem Vakuumerzeuger verbunden ist. Durch das Erzeugen eines Vakuums können unerwünschte Partikel, insbesondere Staub, abgesaugt werden und somit die Verunreinigung des Mahlwerks vermindert werden. Dennoch ist in bestimmten Zeitintervallen eine intensive Reinigung des Mahlwerks insbesondere wegen Anhaftungen an den Mahlwalzen erforderlich. Gemäß der Erfindung nach Anspruch 9 ist das Mahlwerk mit einem Gehäuse zur Aufnahme der zumindest einen Mahlwalze ausgestattet, das mittels einer Tür oder einer entfernbaren Abdeckung leicht zu öffnen ist. Die genannte Absaugöffnung ist nicht direkt mit einem Vakuumerzeuger verbunden, sondern über ein Dreiwegeventil. Zur Reinigung des Mahlwerks kann das Dreiwegeventil so verstellt werden, dass das Vakuum nicht an der Absaugöffnung des Gehäuses anliegt, sondern an einem weiteren Einlass des Dreiwegeventils, der mit einem Schlauch verbindbar ist, mit dem der Benutzer nach dem Öffnen des Gehäuses den Gehäuseinnenraum und insbesondere die Mahlwalze bzw. die Mahlwalzen absaugen kann, um Anhaftungen zu entfernen.

Als weiterer Vorteil ergibt sich, dass die Höhe des Vakuums bzw. der Luftstrom vom Gehäuse zum Vakuumerzeuger mittels des Dreiwegeventils eingestellt werden kann, indem eben der zusätzliche Einlass, der nicht mit dem Gehäuse verbunden ist, entweder vollkommen geschlossen wird oder stückweise geöffnet wird, bis eben im Extremfall komplett über den zusätzlichen Einlass und nicht über das Gehäuse angesaugt wird. Auf diese Weise erübrigt sich eine Steuerung des Vakuumerzeugers, weil der gewünschte Luftstrom einfach über das genannte Dreiwegeventil eingestellt werden kann.

Weitere vorteilhafte Weiterbildungen ergeben sich aus den Unteransprüchen.

Ist die bzw. sind die Mahlwalze(n) ausschließlich rückseitig des Gehäuses gelagert, so werden diese vorteilhaft von der freistehenden Frontseite aus mit der bzw. den Antriebswelle(n) drehfest verbunden. Hierzu können Befestigungsmittel, beispielsweise Schrauben, vorgesehen sein, die von der Frontseite leicht zu lösen sind.

Bei einer Konstruktion mit zwei gegenläufigen, gegenüber angeordneten Mahlwalzen kann der Walzenspalt über Verschiebung zumindest einer Mahlwalze auf einem Schlitten einstellbar sein. Vorteilhaft ist die Mahlwalze dabei zusammen mit ihrem Antrieb verschiebbar.

Bei einer Konstruktion mit zwei Mahlwalzen kann die Drehzahl dieser unterschiedlich einstellbar sein. Je nachdem was für eine Mahlaufgabe ansteht, können die gegenläufigen Mahlwalzen mit der gleichen Drehzahl oder mit unterschiedlichen Drehzahlen betrieben werden.

Selbstverständlich kann die leichte Reinigung des Mahlwerks mittels eines Vakuumerzeugers, der über ein Drehwegeventil mit dem Gehäuse verbunden ist, wie diskutiert, auch bei einem Mahlwerk mit zwei gegenläufigen Mahlwalzen angewandt werden.

Es hat sich bewährt, zwischen Vakuumerzeuger und dem genannten Dreiwegeventil einen Zyklon zur Abscheidung von Partikeln vorzusehen. Weiterhin kann vorteilhaft insbesondere bevorzugt direkt vor dem Vakuumerzeuger ein Luftfilter vorgesehen sind, um auch feinsten Staub herauszufiltern und somit Staubfreiheit zu gewährleisten. Hierdurch wird eine große Standzeit des Vakuumerzeugers ermöglicht.

Die Erfindung wird näher anhand eines bevorzugten Ausführungsbeispiels beschrieben.
Fig. 1 zeigt das Mahlwerk mit zwei gegenläufigen, gegenüber angeordneten Mahlwalzen mit geöffnetem Gehäuse.
Fig. 2 zeigt das Mahlwerk mit angeschlossenem Gehäuse.

In Fig. 1 ist das Mahlwerk mit geöffnetem Gehäuse 1 dargestellt. Um eine optimale Zugänglichkeit zu gewähren, kann die gesamte Vorderseite des Gehäuses 1 abgenommen werden. Diese kann mit einem Sichtfenster versehen sein. Gut zu sehen sind die beiden freistehenden Mahlwalzen 2, deren Antriebswellen auf der nicht zu sehenden Rückseite des Gehäuses gelagert sind. Hierzu sind jeweils zwei beabstandete Lager vorgesehen. Jede Antriebswalze wird separat von einem Motor angetrieben. Zwischen den Mahlwalzen 2 befindet sich der Mahlspalt 3, in dem das Mahlgut gemahlen wird.

Das Mahlgut wird über einen Trichter 4 und einen Mahlguteinlass 5 mit einem Mahlgutdosierer am Gehäuse eingeführt und fällt in den Mahlspalt 3. Das gemahlene Gut wird über einen Auslass 6 im untersten Teil des im unteren Bereich ebenfalls trichterförmigen Gehäuses 1 abgezogen und fällt in einen Sammelbehälter 7.

Zur Einstellung des Mahlspalts 3 ist die in der Darstellung linke Mahlwalze 2 verschieblich zusammen mit der Antriebseinheit auf einem nicht zu sehenden Schlitten auf der Rückseite des Gehäuses 1 gelagert. Selbstverständlich sind alle Durchbrüche am Gehäuse 1 mit entsprechenden Dichtungen versehen, um ein Austreten von Staub und dergleichen zu vermeiden. Der Walzenspalt 3 wird über ein Handrad 8 eingestellt, indem die Mahlwalze 2 mit der zugehörigen Antriebseinheit verschoben wird. Grundsätzlich ist auch eine elektrische Verstellung möglich.

An der freistehenden Frontseite 9 der Mahlwalzen 2 sind Befestigungsmittel 10 zu erkennen. Beim konkreten Ausführungsbeispiel handelt es sich hierbei um jeweils sechs Schrauben, mittels denen die Mahlwalzen 2 mit den zugehörigen Antriebswellen verbunden werden. Beliebige andere Befestigungen sind möglich. Um die Mahlwalzen 2 abzunehmen, sei es zur Reinigung oder zum Austausch gegen andersartige Mahlwalzen, sind lediglich diese Schrauben zu lösen und die Mahlwalzen können, da sie ausschließlich rückseitig gelagert sind, nach vorne abgezogen werden. Hierdurch ist eine einfache und vergleichsweise schnelle Reinigung der Walzen möglich.

Fig. 2 zeigt das Mahlwerk mit geschlossenem Gehäuse. Anhand dieser Darstellung wird die Funktionsweise des Vakuumerzeugers und der Absaugeinrichtung erläutert.

Auf der in der Darstellung rechten Seite ist der Vakuumerzeuger 11 zu sehen. Hierbei handelt es sich um eine Vakuumpumpe, die mit konstanter Drehzahl betrieben wird. Eine Regelung ist nicht erforderlich. Am geschlossenen Gehäuse 1 ist eine Absaugöffnung 12 vorgesehen, die in dem abnehmbaren Frontteil des Gehäuses 1 oder dem verbleibenden Teil des Gehäuses 1 angeordnet sein kann. Von dieser führt eine Leitung 13 zu einem Einlass 15 des Dreiwegeventils 14. Des Weiteren weist das Dreiwegeventil 14 einen zweiten, hier offen dargestellten Einlass 16 auf. Vom Dreiwegeventil 14 führt weiterhin eine Leitung zu einem Zyklon 17, mittels dem Partikel in einem Auffangbehälter 18 abgeschieden werden. Vom Zyklon 17 wiederum führt eine Leitung zu einem Luftfilter 19, der mit dem Vakuumerzeuger 11 verbunden ist. Im Folgenden wird die Funktionsweise der Absaugung bzw. des Dreiwegeventils 14 erläutert. Wie ausgeführt läuft der Vakuumerzeuger 11, soll ein Vakuum erzeugt werden, mit einer konstanten Drehzahl. Soll das Vakuum vollständig an das Gehäuse 1 angelegt werden, um einen maximalen Luftstrom vom Gehäuse 1 abzusaugen, wird das Dreiwegeventil 14 so eingestellt, dass der zweite Einlass 16 blockiert ist, sodass der Vakuumerzeuger 11 über den Luftfilter 19 und den Zyklon 17 ausschließlich mit dem Gehäuse 1 verbunden ist. Wird ein geringerer Luftstrom gewünscht, wird das Dreiwegeventil 14 so eingestellt, dass die zweite Einlassöffnung 16 mehr oder weniger offen ist und somit Luft auch über die zweiten Einlassöffnung 16 angesaugt wird, wodurch sich der Luftstrom aus dem Gehäuse 1 entsprechend vermindert. Vorteilhaft erlaubt das Dreiwegeventil 14 eine kontinuierliche stufenlose Verstellung und kann sowohl den ersten Einlass 15, als auch den zweiten Einlass 16 komplett öffnen oder schließen, oder jede Zwischenstellung einnehmen.

In der Fig. 2 ist der zweite Einlass 16 offen dargestellt. Dieser kann jedoch permanent mit einem Schlauch versehen sein, über den ggf. in dem gewünschten Umfang Nebenluft angesaugt wird, oder dieser Schlauch wird lediglich aufgesetzt, wenn die Reinigung des Mahlwerks durchgeführt werden muss. Hierzu wird dann die Frontseite des Gehäuses geöffnet, wie in Fig. 1 dargestellt, und das Dreiwegeventil 14 so eingestellt, dass der Vakuumerzeuger 11 ausschließlich über den zweiten Einlass 16 Luft ansaugt. Mit dem Schlauch kann dann sowohl das Gehäuse abgesaugt werden, als auch die Mahlwalzen und diese können auf diese Weise leicht von Anhaftungen gereinigt werden. Eine gesonderte Reinigungsvorrichtung ist nicht erforderlich.

## Patentansprüche

1. Mahlwerk mit zwei gegenläufigen, gegenüber angeordneten Mahlwalzen (2), die einen verstellbaren Mahlspalt (3) ausbilden, einem Mahlguteinlass (5), über den dem Mahlspalt (3) Mahlgut zugeführt wird, und das gemahlene Gut unterhalb des Mahlspalts (3) über einen Auslass (6) abgeführt wird, wobei die Mahlwalzen (2) in einem Gehäuse (1) angeordnet sind, dessen Vorderseite mittels einer Tür oder entfernbaren Abdeckung zu öffnen ist, wobei die Mahlwalzen (2) ausschließlich rückseitig des Gehäuses (1) gelagert sind und bei geöffnetem Gehäuse (1) von der Vorderseite entnehmbar sind.

2. Mahlwerk nach Anspruch 1, **dadurch gekennzeichnet, dass** die Mahlwalzen (2) gegen anders gestaltete Mahlwalzen (2) austauschbar sind.

3. Mahlwerk nach Anspruch 1 oder 2, **dadurch gekennzeichnet, dass** die Mahlwalzen (2) mittels von ihrer freistehenden Frontseite zugänglicher Befestigungsmittel (10) mit den Antriebswellen drehfest verbunden sind.

4. Mahlwerk nach einem der Ansprüche 1 bis 3, **dadurch gekennzeichnet, dass** der Walzenspalt (3) über Verschiebung zumindest einer Mahlwalze (2) auf einem Schlitten einstellbar ist, wobei die Mahlwalze (2) vorteilhaft zusammen mit dem Antrieb verschiebbar ist.

5. Mahlwerk nach einem der Ansprüche 1 bis 4, **dadurch gekennzeichnet, dass** die Drehzahl der beiden Mahlwalzen (2) auf unterschiedliche Werte einstellbar ist.

6. Mahlwerk nach einem der Ansprüche 1 bis 5, **dadurch gekennzeichnet, dass** das Gehäuse (1) eine Absaugöffnung (12) aufweist, die mit einem Vakuumerzeuger (11) verbindbar ist.

7. Mahlwerk nach Anspruch 6, **dadurch gekennzeichnet, dass** der Vakuumerzeuger (11) über ein Dreiwegeventil (14) mit der Absaugöffnung (12) und einem zweiten Einlass (16) verbunden ist.

8. Mahlwerk nach Anspruch 7, **dadurch gekennzeichnet, dass** das Dreiwegeventil (14) so verstellbar ist, dass das Vakuum zwischen der Absaugöffnung (12) und dem zweiten Einlass (16) dosierbar ist.

9. Mahlwerk mit zumindest einer Mahlwalze (2), die in einem Gehäuse (1) angeordnet ist, das einen Mahlguteinlass (5) aufweist, über den Mahlgut zugeführt wird, und einen Auslass (6), über den das gemahlene Gut abgeführt wird, wobei das Gehäuse (1) mittels einer Tür oder entfernbaren Abdeckung zu öffnen ist, und eine Absaugöffnung (12) aufweist, die mit einem Vakuumerzeuger (11) mittels eines Dreiwegeventils (14) verbunden ist, das auch mit einem zweiten Einlass verbunden ist.

10. Mahlwerk nach Anspruch 9, **dadurch gekennzeichnet, dass** das Dreiwegeventil (14) so verstellbar ist, dass das Vakuum zwischen der Absaugöffnung (12) und dem zweiten Einlass (16) dosierbar ist.

11. Mahlwerk nach Anspruch 10, **dadurch gekennzeichnet, dass** das Vakuum vollständig an die Absaugöffnung (12) oder den zweiten Einlass (16) anlegbar ist, sowie beliebige Zwischenstellungen realisierbar sind.

12. Mahlwerk nach einem der Ansprüche 9 bis 11, **dadurch gekennzeichnet, dass** zwischen Vakuumerzeuger und Dreiwegeventil (14) ein Zyklon (17) zur Abscheidung von Feststoffen vorgesehen ist.

13. Mahlwerk nach einem der Ansprüche 9 bis 12, **dadurch gekennzeichnet, dass** zwischen Vakuumerzeuger (11) und Dreiwegeventil (13) bevorzugt direkt vor dem Vakuumerzeuger (11) ein Luftfilter (19) vorgesehen ist.

14. Mahlwerk nach einem der Ansprüche 9 bis 13, **dadurch gekennzeichnet, dass** der Vakuumerzeuger nicht regelbar ist und ein konstantes Vakuum erzeugt.
